# EUROPÄISCHE PATENTSCHRIFT

(11) **EP 3 269 967 B1**
(45) Veröffentlichungstag und Bekanntmachung des Hinweises auf die Patenterteilung: **24.04.2019**
(21) Anmeldenummer: 17178721.1
(22) Anmeldetag: 29.06.2017
(51) Int. Cl.: F02D 9/04, F02D 9/06

(54) **KOPPLUNGSANORDNUNG ZUR DREHKOPPLUNG EINER SCHWENKWELLE EINER KLAPPENBLENDE EINER ABGASKLAPPE MIT EINEM ANTRIEBSORGAN**
COUPLING ASSEMBLY FOR ROTATIONAL COUPLING OF A SWIVEL SHAFT OF A FLAP SHUTTER OF AN EXHAUST GAS FLAP WITH A DRIVE ORGAN
SYSTÈME DE COUPLAGE ROTATIF D'UN ARBRE DE PIVOTEMENT D'UN DISPOSITIF DE FERMETURE D'UN CLAPET D'ÉCHAPPEMENT À L'AIDE D'UN ORGANE D'ENTRAÎNEMENT

(30) Priorität: 05.07.2016 DE 102016112302; 09.08.2016 DE 102016114704
(43) Veröffentlichungstag der Anmeldung: 17.01.2018
(73) Patentinhaber: Eberspächer Exhaust Technology GmbH & Co. KG, 66539 Neunkirchen (DE)
(72) Erfinder: Schmitt, Steffen, 73760 Ostfildern (DE); Wirth, Georg, 73230 Kirchheim u. Teck (DE); Kühnemund, Maximilian, 73072 Donzdorf (DE)
(74) Vertreter: Ruttensperger Lachnit Trossin Gomoll

(56) Entgegenhaltungen:
- WO-A1-2008/043600
- DE-A1-102014 017 523
- DE-B3-102014 113 332
- DE-U- 7 030 430

## Beschreibung

Die vorliegende Erfindung betrifft eine Abgasklappe gemäß dem Oberbegriff des Anspruchs 1, bei welcher eine Schwenkwelle einer Klappenblende durch eine Kopplungsanordnung mit einem Antriebsorgan zur gemeinsamen Drehung gekoppelt ist.

Aus der DE 10 2009 013 815 A1 ist eine Kopplungsanordnung zur Kopplung einer Antriebswelle eines Klappenantriebs mit einer Schwenkwelle einer Klappenblende einer Abgasklappe mit einem aus Drahtmaterial oder dergleichen ausgebildeten, C-förmigen Kopplungselement bekannt. In seinen durch jeweilige C-Schenkel bereitgestellten Kopplungsbereichen greift das Kopplungselement in zugeordnete Aussparungen der Antriebswelle einerseits und der Schwenkwelle andererseits ein und stellt somit eine Drehkopplung zwischen diesen beiden Bauteilen her. Die beiden C-Schenkel sind im Kopplungszustand in Richtung voneinander weg vorgespannt und belasten somit die Schwenkwelle der Klappenblende in Richtung von der Antriebswelle bzw. dem Klappenantrieb weg.

Die US 6,598,619 B2 offenbart eine Abgasklappe mit einem in Form einer Antriebswelle ausgebildeten Antriebsorgan und einer dazu koaxial angeordneten Schwenkwelle. Eine die Antriebswelle mit der Schwenkwelle zur gemeinsamen Drehbewegung koppelnde Kopplungsanordnung umfasst ein kastenartig ausgebildetes Kopplungselement.

Eine Abgasklappe gemäß dem Oberbegriff des Anspruchs 1 ist aus der DE 10 2014 017 523 A1 bekannt. Eine Kopplungsanordnung dieser bekannten Abgasklappe umfasst ein mit einer Schwenkwelle einer Klappenblende zur gemeinsamen Drehung um eine Schwenkachse gekoppeltes erstes Kopplungsteil mit einer Mehrzahl von in Richtung der Schwenkachse sich erstreckenden Kopplungsvorsprüngen und ein mit einem Antriebsorgan zur gemeinsamen Drehung gekoppeltes, scheibenartiges zweites Kopplungsteil. Das scheibenartige zweite Kopplungsteil weist in seinem Außenumfangsbereich in Zuordnung zu den Kopplungsvorsprüngen Kopplungsaussparungen auf, in welche die Kopplungsvorsprünge zur Herstellung des Kopplungszustandes eingreifen. Eine Schraubendruckfeder ist axial zwischen diesen beiden Kopplungsteilen angeordnet und stützt sich an diesen ab, so dass das erste Kopplungsteil und mit diesem die damit drehfeste Schwenkwelle in Richtung vom zweiten Kopplungsteil und dem damit drehfesten Antriebsorgan weg vorgespannt sind.

Es ist die Aufgabe der vorliegenden Erfindung, eine vorzusehen, welche bei guter thermischer Entkopplung einer Schwenkwelle von dem Antriebsorgan eine erhöhte Torsionsfestigkeit bei Bereitstellung einer definierten Positionierung der Schwenkwelle aufweist.

Erfindungsgemäß wird diese Aufgabe gelöst durch eine Abgasklappe, insbesondere für den Abgasstrom einer Brennkraftmaschine, gemäß Anspruch 1. Die Abgasklappe umfasst ein Klappenrohr, eine im Inneren des Klappenrohrs an einer um eine Schwenkachse drehbaren Schwenkwelle getragene Klappenblende sowie einen Schwenkantrieb für die Schwenkwelle mit einem Antriebsorgan, ferner umfassend eine das Antriebsorgan mit der Schwenkwelle zur gemeinsamen Drehung um die Schwenkachse koppelnde Kopplungsanordnung.

Die Kopplungsanordnung umfasst ein mit federelastischem Material aufgebautes erstes Kopplungsteil mit einem zur Ankopplung an die Schwenkwelle ausgebildeten ersten Kopplungsbereich und ein mit federelastischem Material aufgebautes zweites Kopplungsteil mit einem zur Ankopplung an das Antriebsorgan ausgebildeten zweiten Kopplungsbereich, wobei im Kopplungszustand das erste Kopplungsteil und das zweite Kopplungsteil in Drehkopplungs-Formschlusseingriff miteinander stehen und in Richtung der Schwenkachse federelastisch aneinander abgestützt sind.

Bei der erfindungsgemäß aufgebauten Abgasklappe ist zum Bereitstellen einer definierten Positionierung der Schwenkwelle vorgesehen, dass der erste Kopplungsbereich in Richtung auf die Schwenkwelle zu vorgespannt ist und der zweite Kopplungsbereich in Richtung auf das Antriebsorgan zu vorgespannt ist, derart, dass durch die Kopplungsanordnung die Schwenkwelle in Richtung vom Antriebsorgan weg vorgespannt ist.

Durch die Ausgestaltung der Kopplungsanordnung mit zwei ineinander eingreifenden Kopplungsteilen wird eine torsionssteife Verbindung zwischen dem Antriebsorgan und der Schwenkwelle erzeugt. Dies gewährleistet eine präzise Positionierbarkeit der Klappenblende bei entsprechender Verstellbewegung eines Klappenantriebs. Ferner wird durch die sich in Richtung der Schwenkachse aneinander abstützenden Kopplungsteile eine in Richtung der Schwenkachse wirkende Kraft auf die Schwenkwelle ausgeübt, so dass diese bezüglich eines diese tragenden Klappenrohrs in definierter Positionierung gehalten ist.

Zum Bereitstellen der gewünschten Torsionsfestigkeit sowie auch der axialen Vorspannung wird vorgeschlagen, dass das erste Kopplungsteil und das zweite Kopplungsteil mit Blechmaterial, vorzugsweise Stahlblech oder Titanblech, ausgebildet sind. Der Einsatz von Blechmaterial ist insbesondere auch daher vorteilhaft, da dieses aufgrund seiner im Allgemeinen flachen bzw. bandartigen Querschnittsstruktur eine vergleichsweise geringe Querschnittsfläche und mithin einen vergleichsweise großen Wärmeleitwiderstand bereitstellt, andererseits eine vergleichsweise große Oberfläche aufweist, so dass aus dem Bereich der Abgasklappe aufgenommene Wärme effizient zur Umgebung hin abgegeben werden kann.

Um die beiden Kopplungsteile einerseits mit dem Klappenantrieb bzw. der Abgasklappe koppeln zu können, andererseits den Formschlusseingriff zwischen den beiden Kopplungsteilen bereitstellen zu können, wird vorgeschlagen, dass das erste Kopplungsteil oder/und das zweite Kopplungsteil einen dessen Kopplungsbereich bereitstellenden, vorzugweise im Wesentlichen plattenartigen Körperbereich und ausgehend von dem Körperbereich und bezüglich des Körperbereichs angewinkelt wenigstens zwei Formschlusseingriffsbereiche aufweist.

Bei einer baulich einfach zu realisierenden und wenig Bauraum beanspruchenden Ausgestaltungsvariante kann vorgesehen sein, dass das erste Kopplungsteil oder/und das zweite Kopplungsteil zwei vom Körperbereich sich voneinander weg erstreckende Formschlusseingriffsbereiche aufweist. Dabei können die beiden Formschlusseingriffsbereiche sich bezüglich der Schwenkachse in entgegengesetzten Richtungen vom Körperbereich weg erstrecken.

Um in den in Formschlusseingriff miteinander zu bringenden Formschlusseingriffsbereichen eine zuverlässig wirkende Eingriffsfunktionalität bereitstellen zu können, wird vorgeschlagen, dass am ersten Kopplungsteil oder/und am zweiten Kopplungsteil wenigstens ein Formschlusseingriffsbereich wenigstens eine Formschlusseingriffsaussparung zum Formschlusseingriff eines Formschlusseingriffsvorsprungs eines Formschlusseingriffsbereichs des anderen Kopplungsteils aufweist, oder/und dass am ersten Kopplungsteil oder/und am zweiten Kopplungsteil wenigstens ein Formschlusseingriffsbereich wenigstens einen Formschlusseingriffsvorsprung zum Formschlusseingriff in eine Formschlusseingriffsaussparung eines Formschlusseingriffsbereichs des anderen Kopplungsteils aufweist.

Eine insbesondere bezüglich der Schwenkachse symmetrische Ausgestaltung der Kopplungsteile kann dadurch erreicht werden, dass ein Kopplungsteil von erstem Kopplungsteil und zweitem Kopplungsteil in seinen beiden Formschlusseingriffsbereichen jeweils wenigstens eine Formschlusseingriffsaussparung aufweist und das andere Kopplungsteil von erstem Kopplungsteil und zweitem Kopplungsteil in seinen beiden Formschlusseingriffsbereichen jeweils wenigstens einen Formschlusseingriffsvorsprung aufweist.

Eine hohe Variabilität beim Zusammenfügen der beiden Kopplungsteile zum Erzeugen des Formschlusseingriffes ermöglicht eine Ausgestaltungsvariante, bei welcher das erste Kopplungsteil und das zweite Kopplungsteil in jedem Formschlusseingriffsbereich wenigstens eine Formschlusseingriffsaussparung und wenigstens einen Formschlusseingriffsvorsprung aufweisen. Dabei ist aus Stabilitätsgründen vorzugsweise vorgesehen, dass bei wenigstens einem Formschlusseingriffsbereich die wenigstens eine Formschlusseingriffsaussparung näher am Körperbereich des Kopplungsteils angeordnet ist als der wenigstens eine Formschlusseingriffsvorsprung

Der Einsatz zueinander im Wesentlichen identisch aufgebauter Kupplungsteile wird dadurch ermöglicht, dass am ersten Kopplungsteil und am zweiten Kopplungsteil ein Formschlusseingriffsbereich wenigstens eine Formschlusseingriffsaussparung und der andere Formschlusseingriffsbereich wenigstens einen Formschlusseingriffsvorsprung aufweist. Dabei kann der Aufbau der einzelnen Kopplungsteile selbst einfach gehalten werden, wenn wenigstens eine Formschlusseingriffsaussparung aufweisende Formschlusseingriffsbereiche keinen Formschlusseingriffsvorsprung aufweisen und wenigstens einen Formschlusseingriffsvorsprung aufweisende Formschlusseingriffsbereiche keine Formschlusseingriffsaussparung aufweisen.

Ferner kann zu einem einfachen Aufbau der Kopplungsteile beitragen, dass jeder Kopplungsbereich eine einzige Formschlusseingriffsaussparung oder/und einen einzigen Formschlusseingriffsvorsprung aufweist.

Bei einer alternativen, insbesondere aus Stabilitätsgründen und aufgrund der hohen Symmetrie besonders vorteilhaften Ausgestaltung kann vorgesehen sein, dass das erste Kopplungsteil oder/und das zweite Kopplungsteil sternartig ausgebildet ist mit einer Mehrzahl von mit gegenseitigem Abstand von dem Körperbereich sich weg erstreckenden Formschlusseingriffsbereichen und zwischen diesen Formschlusseingriffsbereichen gebildeten Formschlusseingriffsaussparungen zum Eingriff von Formschlusseingriffsbereichen des jeweils anderen Kopplungsteils.

Dabei kann für eine einfach herzustellende und zuverlässig wirkende axiale Abstützung der beiden Kopplungsteile aneinander vorgesehen sein, dass die Formschlusseingriffsaussparungen sich in Richtung vom Körperbereich weg erweiternd ausgebildet sind, oder/und dass die Formschlusseingriffsbereiche sich in Richtung vom Körperbereich weg verjüngend ausgebildet sind.

Der Aufbau einer erfindungsgemäßen Kopplungsanordnung kann dadurch einfach und kostengünstig gehalten werden, dass die beiden Kopplungsteile zueinander im Wesentlichen identisch ausgebildet sind.

Um eine stabile Ankopplung der Kopplungsanordnung bzw. der Kopplungsteile derselben an die Schwenkwelle einerseits und das Antriebsorgan andererseits gewährleisten zu können, wird vorgeschlagen, dass an der Schwenkwelle eine erste Gegen-Formschluss-Kopplungsformation und an dem ersten Kopplungsbereich der Kopplungsanordnung eine mit der ersten Gegen-Formschluss-Kopplungsformation in Kopplungseingriff stehende erste Formschluss-Kopplungsformation vorgesehen sind, und dass an dem Antriebsorgan eine zweite Gegen-Formschluss-Kopplungsformation und an dem zweiten Kopplungsbereich der Kopplungsanordnung eine mit der zweiten Gegen-Formschluss-Kopplungsformation in Kopplungseingriff stehende zweite Formschluss-Kopplungsformation vorgesehen sind, wobei vorzugsweise wenigstens eine Formschluss-Kopplungsformation oder Gegen-Formschluss-Kopplungsformation ein Mehrkant-Außenprofil oder Sternprofil und die jeweils zugeordnete Gegen-Formschluss-Kopplungsformation oder Formschluss-Kopplungsformation ein komplementäres Mehrkant-Innenprofil oder Sternprofil aufweist.

Die vorangehend angesprochene Vorspannung der beiden Kopplungsbereiche jeweils in Richtung auf die mit diesen zur gemeinsamen Drehung zu koppelnde Baugruppe Schwenkwelle bzw. Antriebsorgan zu kann erfindungsgemäß ferner dazu genutzt werden, eine stabile Kopplung zwischen einem jeweiligen Kopplungsbereich und der damit zu koppelnden Baugruppe zu erzeugen. Hierzu wird vorgeschlagen, dass die erste Gegen-Formschluss-Kopplungsformation sich in Richtung auf das Antriebsorgan zu verjüngend ausgebildet ist, oder/und dass die zweite Gegen-Formschluss-Kopplungsformation sich in Richtung auf die Schwenkwelle zu verjüngend ausgebildet ist.

Die vorliegende Erfindung wird nachfolgend mit Bezug auf die beiliegenden Figuren detailliert beschrieben. Es zeigt:
- Fig. 1: eine Seitenansicht einer Abgasklappe mit einem zugeordneten Klappenantrieb;
- Fig. 2: eine erste Ausgestaltungsform einer Kopplungsanordnung in perspektivischer Ansicht;
- Fig. 3: die Kopplungsanordnung der Fig. 2 in Seitenansicht;
- Fig. 4: ein Kopplungsteil der Kopplungsanordnung der Fig. 2 in Draufsicht;
- Fig. 5: eine der Fig. 2 entsprechende Darstellung einer alternativ ausgestalteten Kopplungsanordnung;
- Fig. 6: die Kopplungsanordnung der Fig. 5 in Seitenansicht;
- Fig. 7: ein Kopplungsteil der Kopplungsanordnung der Fig. 5 in Draufsicht;
- Fig. 8: ein Kopplungsteil einer alternativen Ausgestaltungsart einer Kopplungsanordnung in Draufsicht.
- Fig. 9: eine Seitenansicht einer Kopplungsanordnung mit Kopplungsteilen der Ausgestaltungsart der Fig. 8;
- Fig. 10: eine perspektivische Ansicht einer Kopplungsanordnung einer alternativen Ausgestaltungsart;
- Fig. 11: die Kopplungsanordnung der Fig. 11 in Seitenansicht;
- Fig. 12: eine perspektivische Ansicht der Kopplungsanordnung der Fig. 10;
- Fig. 13: in ihren Darstellungen a), b), c) und d) verschiedene Beispiele für die Ausgestaltung von Formschluss-Kopplungsformationen bzw. Gegen-Formschluss-Kopplungsformationen;
- Fig.14: eine Detailansicht der mit einem Antriebsorgan bzw. einer Schwenkwelle gekoppelten Kopplungsbereiche einer Kopplungsanordnung.

Die Fig. 1 zeigt in Seitenansicht eine allgemein mit 10 bezeichnete und beispielsweise in einer Abgasanlage einer Brennkraftmaschine einsetzbare Abgasklappe mit einem dieser zugeordneten Klappenantrieb 12. Die Abgasklappe 10 umfasst ein Klappenrohr 14, in welchem eine allgemein mit 16 bezeichnete Klappenblende an einer Schwenkwelle 18 um eine Schwenkachse A schwenkbar getragen ist. Die Klappenblende 16 umfasst zwei Klappenflügel 20, 22, welche bei in einer Sperrstellung positionierter Klappenblende 16 an am Innenumfang des Klappenrohrs 14 vorgesehenen Flügelanschlägen 24, 26 anliegen. Die Schwenkwelle 18 ist an ihren beiden axialen Endbereichen 28, 30 bezüglich des Klappenrohrs 14 vermittels jeweiliger Lageranordnungen um die Schwenkachse A drehbar bzw. schwenkbar getragen. In ihrem ersten axialen Endbereich 28 ist die Schwenkwelle 18 vermittels einer nachfolgend beschriebenen Kopplungsanordnung 32 mit einem Antriebsorgan 34 des Klappenantriebs 12, beispielsweise einer Antriebswelle, zur gemeinsamen Drehung gekoppelt. In diesem Bereich kann die Schwenkwelle 18 direkt oder über ein damit drehfestes Bauteil an die Kopplungsanordnung 32 angekoppelt sein.

Eine erste Ausgestaltungsart einer Kopplungsanordnung 32 ist in den Fig. 2 bis 4 dargestellt. Die Kopplungsanordnung 32 umfasst ein mit der Schwenkwelle 18 zur gemeinsamen Drehung gekoppeltes erstes Kopplungsteil 36 sowie ein dazu baugleiches und mit dem Antriebsorgan 34 zur gemeinsamen Drehung gekoppeltes zweites Kopplungsteil 38. Die beiden Kopplungsteile 36, 38 sind aus Flachmaterial bzw. Bandmaterial, vorzugsweise aus Blechmaterial, wie z.B. Stahlblech, insbesondere Federstahlblech, oder Titanblech, aufgebaut und durch Austrennen aus einem plattenartigen Blechrohling bereitgestellt.

Wie anhand des in Fig. 4 dargestellten ersten Kopplungsteils 36 veranschaulicht, umfasst jedes der beiden Kopplungsteile 36, 38 in einem zentralen Bereich einen plattenartigen Körperbereich 40, wobei im Körperbereich 40 des Kopplungsteils 36 dessen erster Kopplungsbereich 42 zur drehfesten Ankopplung an die Schwenkwelle 18 bereitgestellt ist und im Körperbereich 40 des zweiten Kopplungsteils 38 dessen zweiter Kopplungsbereich 44 zur drehfesten Ankopplung an das Antriebsorgan 34 bereitgestellt ist. Jeder der beiden Kopplungsbereiche 42, 44 umfasst vorzugsweise eine Formschluss-Kopplungsformation 46, die mit einer komplementär geformten Gegen-Formschluss-Kopplungsformation 48 der Schwenkwelle 18 bzw. des Antriebsorgans 34 in Drehkopplungseingriff ist. Wie beispielsweise in den Fig. 2 und 4 erkennbar, kann jede Formschluss-Kopplungsformation 46 zwei beispielsweise kreissegmentartige Aussparungen aufweisen, in welche komplementär geformte Vorsprünge der zugeordneten Gegen-Formschluss-Kopplungsformation 48 eingreifen. Da die beiden Kopplungsteile 36, 38 vorzugsweise baugleich zueinander sind, sind vorteilhafterweise auch die an der Schwenkwelle 18 bzw. am Antriebsorgan 34 vorgesehenen Gegen-Formschluss-Kopplungsformationen 48 zueinander baugleich ausgebildet.

An einander bezüglich der Schwenkachse A entgegengesetzten Endbereichen des Körperbereichs 40 weist jedes der Kopplungsteile 36, 38 bezüglich des Körperbereichs 40 in der gleichen axialen Richtung angewinkelte Formschlusseingriffsbereiche 50, 52 auf. Auch diese können, ebenso wie der Körperbereich 40, im Wesentlichen planar ausgebildet sein. Im Formschlusseingriffsbereich 50 ist eine schlitzartige Formschlusseingriffsaussparung 54 ausgebildet, deren Längserstreckung im Wesentlichen orthogonal zur Längserstreckung des gesamten Kopplungsteils 36 bzw. 38 ist. Im anderen Formschlusseingriffsbereich 52 ist ein in Richtung vom Körperbereich 40 sich weg erstreckender Formschlusseingriffsvorsprung 56 ausgebildet. Dieser ist so bemessen, dass er in die Formschlusseingriffsaussparung 54 des jeweils anderen Körperteils eingesteckt werden kann.

Wie die Fig. 2 und 4 zeigen, sind die beiden Kopplungsteile 36, 38 an der Schwenkwelle 18 bzw. dem Antriebsorgan 34 so angebracht, dass ihre beiden Körperbereiche 40 zueinander im Wesentlichen parallel und zur Schwenkachse A im Wesentlichen orthogonal orientiert sind, während die Formschlusseingriffsbereiche 50, 52 der beiden Kopplungsteile 36, 38 sich auf das jeweils andere Kopplungsteil 38 bzw. 36 zu erstreckend orientiert sind. Dabei greift der Formschlusseingriffsvorsprung 56 am Formschlusseingriffsbereich 52 des ersten Kopplungsteils 36 in die Formschlusseingriffsaussparung 54 am Formschlusseingriffsbereich 50 des zweiten Kopplungsteils 38 ein. Der Kopplungsvorsprung 56 am Formschlusseingriffsbereich 52 des zweiten Kopplungsteils 38 greift in die Formschlusseingriffsaussparung 54 am Formschlusseingriffsbereich 50 des ersten Kopplungsteils 36 ein. Da die Formschlusseingriffsvorsprünge 56 und Formschlusseingriffsaussparungen 54 so aufeinander abgestimmt sind, dass diese im Wesentlichen spielfrei ineinander eingreifen, ist eine stabile und definierte Drehkopplung der beiden Kopplungsteile 36, 38 miteinander gewährleistet. Dies wird dadurch unterstützt, dass im Einbauzustand die beiden Kopplungsteile 36, 38 mit ihren Formschlusseingriffsbereichen 50, 52 in axialer Richtung unter Vorspannung aneinander anliegen, so dass das erste Kopplungsteil 36 durch seine axiale Abstützung am zweiten Kopplungsteil 38 in Richtung vom Antriebsorgan 34 bzw. dem Klappenantrieb 12 weg und in Richtung auf die Schwenkwelle 18 zu vorgespannt ist. Dadurch wird eine axiale Last auf die Schwenkwelle 18 ausgeübt, so dass diese, trotz des unvermeidbaren Lagerspiels in den die Schwenkwelle 18 bezüglich des Klappenrohrs 14 drehbar lagernden Lagern, in definierter axialer Positionierung gehalten ist. Durch diese axiale Abstützung bzw. Vorspannung der beiden Kopplungsteile 36, 38 aneinander wird gleichzeitig auch ein definierter Eingriff der Formschluss-Kopplungsformationen 46 mit den Gegen-Formschluss-Kopplungsformationen 48 gewährleistet.

Eine alternative Ausgestaltungsart einer Kopplungsanordnung ist in den Fig. 5 bis 7 dargestellt. Diese entspricht weitestgehend der vorangehend mit Bezug auf die Fig. 2 bis 4 beschriebenen Ausgestaltungsform. Komponenten bzw. Bereiche, welche vorangehend beschriebenen Komponenten bzw. Bereichen entsprechen, sind mit den gleichen Bezugszeichen bezeichnet.

Man erkennt, dass bei der in den Fig. 5 bis 7 dargestellten Ausgestaltungsform die ebenfalls als Gleichteile ausgebildeten Kopplungsteile 36, 38 in ihrem Formschlusseingriffsbereich 50 mit einer in Richtung vom Körperbereich 40 weg offenen Kopplungsaussparung 54 ausgebildet sind. Dies vereinfacht den Vorgang des axialen Zusammenfügens der beiden Kopplungsteile 36, 38, da diese zur Herstellung eines jeweiligen Formschlusseingriffsvorsprungs 56 in die zugeordnete Formschlusseingriffsaussparung 54 lediglich axial aufeinander zu bewegt werden müssen, so dass die paarweise einander zugeordneten Formschlusseingriffsbereiche 50, 52 in axiale Anlage aneinander kommen. Ein Vorgang zum Einfädeln bzw. Einführen eines jeweiligen Kopplungsvorsprungs in eine schlitzartige Kopplungsaussparung ist dabei nicht erforderlich.

Eine weitere alternative Ausgestaltungsart einer Kopplungsanordnung bzw. eines Kopplungsteils dafür ist in den Fig. 8 und 9 gezeigt. Komponenten bzw. Bereiche, welche vorangehend beschriebenen Komponenten bzw. Bereichen entsprechen, sind mit den gleichen Bezugszeichen unter Hinzufügung eines Anhangs "a" bezeichnet.

Auch bei der Kopplungsanordnung 32a der Fig. 8 und 9 werden für die beiden Kopplungsteile 36a, 38a Gleichteile verwendet. Wie in Fig. 8 anhand des Kopplungsteils 36a beispielhaft dargestellt, umfassen auch diese Kopplungsteile 36a, 38a einen beispielsweise plattenartigen Körperbereich 40a mit der zentral darin ausgebildeten Formschluss-Kopplungsformation 46a zum Eingriff einer jeweiligen Gegen-Formschluss-Kopplungsformation 48a der Schwenkwelle 18a bzw. des Antriebsorgans 34a. An einander entgegengesetzt orientierten Endbereichen des Körperbereichs 40a schließen die beiden Formschlusseingriffsbereiche 50a bzw. 52a an. In jedem Formschlusseingriffsbereich 50a, 52a sind jeweils eine Formschlusseingriffsaussparung 54a und ein Formschlusseingriffsvorsprung 56a vorgesehen. Dabei kann die Formschlusseingriffsaussparung 54a der vorangehend mit Bezug auf die Fig. 4 beschriebenen Gestalt entsprechen, also schlitzartig ausgebildet sein, und sich etwas näher als der zugeordnete Formschlusseingriffsvorsprung 56a am Körperbereich 40a befinden.

Beim Zusammenbau der Kopplungsanordnung 32a mit der Schwenkwelle 18a und dem Antriebsorgan 34a kann beispielsweise so vorgegangen werden, dass die Formschlusseingriffsvorsprünge 56a des Kopplungsteils 36a in die Formschlusseingriffsaussparungen 54a des Kopplungsteils 38a eingeführt werden und zwar derart, dass unter Abstützung der beiden Kopplungsteile 36a, 38a an der Schwenkwelle 18a bzw. dem Antriebsorgan 34a die beiden Kopplungsteile 36a, 38a sich aneinander in Richtung der Schwenkachse A auch unter elastischer Verformung derselben abstützen und dadurch die Schwenkwelle 18a in Richtung vom Antriebsorgan 34a weg vorspannen. Dabei kann beispielsweise nach dem Aneinanderanbringen der beiden Kopplungsteile 36a, 38a die gesamte Kopplungsanordnung 32a zunächst mit der Schwenkwelle 18a oder dem Antriebsorgan 34a in Drehkopplungseingriff gebracht werden und dann die so bereitgestellte Baugruppe an die jeweils andere Baugruppe herangeführt und das zugeordnete Kopplungsteil in Drehkopplungseingriff damit gebracht werden.

Es sei darauf hingewiesen, dass die vorangehend beschriebenen Kopplungsanordnungen bzw. die Kopplungsteile derselben auch in anderer Konfiguration bereitgestellt werden können. So könnte beispielsweise der Körperbereich nicht im Wesentlichen planar, sondern gekrümmt ausgebildet sein, und mit dieser Krümmung in die jeweiligen Formschlusseingriffsbereiche übergehen, so dass beispielsweise auch das gesamte Kopplungsteil eine krümmungsartige Konfiguration aufweist, bei welcher gleichermaßen die Formschlusseingriffsbereiche im Bereich der daran vorgesehenen Formschlusseingriffsvorsprünge bzw. Formschlusseingriffsaussparungen angewinkelt sind zu demjenigen Bereich, in welchem die Kopplungsbereiche am Antriebsorgan bzw. der Schwenkwelle angebracht werden. Auch könnten in den Formschlusseingriffsbereichen beispielsweise mehrere Formschlusseingriffsaussparungen und entsprechend auch mehrere Formschlusseingriffsvorsprünge vorgesehen sein, so dass ein verzahnungsartiger Eingriff der beiden Kopplungsteile ineinander erreicht werden kann.

Bei einer Ausgestaltungsform, bei welcher die beiden Kopplungsteile nicht als Gleichteile ausgebildet sind, können an einem der Kopplungsteile in beiden Formschlusseingriffsbereichen Formschlusseingriffsaussparungen vorgesehen sein, beispielsweise sowie in Figur 7 anhand der Formschlusseingriffsaussparung 54 dargestellt, während am anderen Kopplungsteil in beiden Formschlusseingriffsbereichen Formschlusseingriffsvorsprünge vorgesehen sind. Die Grundstruktur derartiger Kopplungsteile entspricht der in den Fig. 2-9 dargestellten Struktur, beispielsweise mit einem plattenartigen Körperbereich und in entgegengesetzten Endbereichen davon sich angewinkelt weg erstreckenden Formschlusseingriffsbereichen entweder mit Formschlusseingriffsaussparungen oder Formschlusseingriffsvorsprüngen.

Eine weitere alternative Ausgestaltungsart einer Kopplungsanordnung dargestellt. Komponenten bzw. Bereiche, welche vorangehend beschriebenen Komponenten bzw. Bereichen entsprechen, sind mit den gleichen Bezugszeichen unter Hinzufügung eines Anhangs "b" bezeichnet.

Bei der Kopplungsanordnung 32b der Fig. 10 bis 12 sind die beiden Kopplungsteile 36b, 38b als Gleichteile ausgebildet. Jedes der Kopplungsteile 36b, 38b weist eine im Wesentlichen sternartige Konfiguration mit einem jeweiligen plattenartig bzw. planar ausgebildeten Körperbereich 40b und in einem Außenumfangsbereich desselben einer Mehrzahl von von dem Körperbereich 40b mit Umfangsabstand bezüglich der Schwenkachse A und bezüglich des Körperbereichs 40b sich angewinkelt erstreckenden Formschlusseingriffsbereichen 58b auf. In Umfangsrichtung zwischen benachbarten Formschlusseingriffsbereichen 58b sind jeweilige Formschlusseingriffsaussparungen 60b vorgesehen. Im zusammengefügten Zustand greifen die Formschlusseingriffsbereiche 58b von einem der beiden Kopplungsteile 36b, 38b in die Formschlusseingriffsaussparungen 60b des anderen Kopplungsteils 38b, 36b ein und stützen sich daran in Richtung der Schwenkachse A ab. Auch bei dieser Ausgestaltungsform, bei welcher die beiden Kopplungsteile 36b, 38b vorzugsweise aus federelastischem Material, wie z.B. Stahlblech oder Titanblech aufgebaut sind, wird auf Grund dieser federelastischen Abstützung der beiden Kopplungsteile 36b, 38b eine auf die Schwenkwelle 18b wirkende Axiallast ausgeübt, welche diese in eine definierte Positionierung vorspannt. Dieser Eingriff der beiden Kopplungsteile 36b, 38b ineinander wird dadurch vereinfacht, dass die Formschlusseingriffsaussparungen 60b in Richtung vom Körperbereich 40b weg sich erweiternd ausgebildet sind bzw. die Formschlusseingriffsbereiche 58b in Richtung vom Körperbereich 40b sich verjüngend ausgebildet sind. Auf Grund dieser Konfiguration bzw. auf Grund des gegenseitigen Eingriffs wird gleichzeitig auch eine Zentrierung der beiden Kopplungsteile 36b, 38b bezüglich der Schwenkachse A erreicht.

Es sei darauf hingewiesen, dass selbstverständlich bei der in den Fig. 10 bis 12 dargestellten Ausgestaltungsform die beiden Kopplungsteile 36b, 38b mit anderer Anzahl an Formschlusseingriffsbereichen 58b bzw. Formschlusseingriffsaussparungen 60b bereitgestellt werden könnten. Auch könnten die beiden Kopplungsteile 36b, 38b zumindest in ihrem jeweiligen Körperbereich 40b mit einer von der dargestellten planaren Struktur abweichenden, beispielsweise schalenartig gewölbten Struktur ausgebildet sein und sich entsprechend gewölbt in den dann gleichermaßen bezüglich des Körperbereichs 40b angewinkelten Formschlusseingriffsbereichen 58b fortsetzen.

Die Fig. 13 zeigt in ihren Darstellungen a) bis d) verschiedene Beispiele für die Ausgestaltung der am Antriebsorgan 34 bzw. der Schwenkwelle 18 vorgesehenen Gegen-Formschluss-Kopplungsformationen 48, die selbstverständlich auch bei den in den Figuren 8-12 dargestellten Ausgestaltungsformen zum Einsatz kommen können.

Die Gegen-Formschluss- Kopplungsformation 48 der Fig. 13a) ist grundsätzlich mit einem Mehrkant-Außenprofil in Form eines Dreiecks ausgebildet. Auch die Fig. 13b) zeigt ein Mehrkant-Außenprofil, hier in Form eines Außensechskants. Es ist darauf hinzuweisen, dass selbstverständlich auch eine andere Anzahl an Ecken bzw. Kanten, beispielsweise eine 4-eckige oder 5-eckige Ausgestaltung möglich ist.

Die Fig. 13c) zeigt eine sternartige Ausgestaltung der Gegen-Formschluss-Kopplungsformation 48, die beispielsweise an die Geometrie eines für einen TORX-Schraubenkopf einzusetzenden Schraubwerkzeugs angelehnt sein kann. Es ist darauf hinzuweisen, dass bei einer derartigen sternartigen Ausgestaltung die Anzahl an nach außen vorspringenden Zacken anders sein kann, als in Fig. 13c) dargestellt.

In Fig. 13d) ist eine Struktur gezeigt, die beispielsweise der in Fig. 5 erkennbaren Struktur entsprechen kann. Die Gegen-Formschluss-Kopplungsformation 48 weist hier zwei nebeneinanderliegende und axial vorspringende Eingriffsbereiche mit jeweils halbkreisartiger Umfangsgeometrie und gegenseitigem Abstand auf. Insbesondere im Zusammenhang mit dieser Ausgestaltungsform ist darauf hinzuweisen, dass die Gegen-Formschluss-Kopplungsformation 48 eine andere Anzahl an derartigen Vorsprüngen mit anderen Geometrien aufweisen kann.

In Zuordnung zu einer jeweiligen Gegen-Formschluss-Kopplungsformation 48, die jeweils durch die Ausgestaltung der axialen Endbereiche der Schwenkwelle 18 bzw. des Antriebsorgans 34 bzw. daran festzulegender und diese somit axial fortsetzender Komponenten bereitgestellt ist, sind die Formschluss-Kopplungsformationen 46 an den Kopplungsteilen 36, 38 komplementär, also als entsprechend geformte und dimensionierte Öffnungen ausgebildet, welche eine im Wesentlichen spielfreie Aufnahme einer jeweiligen Gegen-Formschluss-Kopplungsformation 48 gewährleisten. Ein axialer Zusammenhalt der Kopplungsteile 36, 38 mit der Schwenkwelle 18 bzw. dem Antriebsorgan 34 kann einerseits dadurch gewährleistet werden, dass die Kupplungsteile 36, 38 sich mit ihren Kopplungsbereichen 42, 44 an jeweiligen schulterartigen Radialvorsprüngen an der Schwenkwelle 18 bzw. am Antriebsorgan 34 axial abstützen. Zusätzlich kann zur axialen Festlegung in der jeweils anderen Richtung in das axiale Ende der Schwenkwelle 18 bzw. des Antriebsorgans 34 ein Befestigungsbolzen, beispielsweise Schraubbolzen oder Nietbolzen, eingebracht werden, der, beispielsweise in Verbindung mit einer Beilagscheibe, ein jeweiliges Kopplungsteil 36 bzw. 38 radial übergreift und somit ein Loslösen desselben verhindert.

Die Fig. 14 zeigt ein besonders vorteilhaftes Beispiel für die Ausgestaltung der Gegen-Formschluss-Kopplungsformationen 48. Hier sind die axialen Endbereiche der Schwenkwelle 18 bzw. des Antriebsorgans 34 auf das jeweils andere Bauteil zu sich verjüngend, beispielsweise konisch verjüngend, ausgebildet. Dies kann bei allen, insbesondere den mit Bezug auf die Fig. 13 erläuterten Formgebungen der Gegen-Formschluss-Kopplungsformationen 48 realisiert werden.

Durch diese sich verjüngende Gestalt der Gegen-Formschluss-Kopplungsformationen 48 kann unter Berücksichtigung des Umstandes, dass die beiden Kopplungsbereiche 42, 44 in der vorangehend erläuterten Art und Weise durch eine Kraft F in Richtung voneinander weg und somit auf die Schwenkwelle 18 bzw. das Antriebsorgan 34 zu vorgespannt sind, gewährleistet werden, dass einerseits die Gegen-Formschluss-Kopplungsformationen 48 leicht in die zugeordneten Formschluss-Kopplungsformationen 46 eingeführt werden können, durch die Vorspannung der Kopplungsbereiche 42, 44 gegen die Schwenkwelle 18 bzw. das Antriebsorgan 34 und die dabei entstehende axiale Abstützung an den sich verjüngenden Bereichen gleichzeitig ein spielfreier und somit eine definierte Drehkopplung erzeugender Eingriff gewährleistet ist. Auf das Vorsehen zusätzlicher Befestigungsorgane, wie zum Beispiel Schraubbolzen, Nietbolzen und Beilagscheiben, durch welche ein axial fester Zusammenhalt der jeweiligen Kopplungsteile 36, 38 mit der Schwenkwelle 18 bzw. dem Antriebsorgan 34 gewährleistet werden kann, kann verzichtet werden. Die Kopplungsanordnung 32 ist durch ihre eigene axiale Vorspannung selbst in Eingriff mit der Schwenkwelle 18 bzw. den Antriebsorgan 34 gehalten bzw. dazwischen zentriert.

Obgleich die vorangehend beschriebene Ankopplung der Kopplungsanordnung 32 an die Schwenkwelle 18 bzw. das Antriebsorgan 34 aufgrund des einfachen Aufbaus und der definierten Drehkopplung besonders vorteilhaft ist, sei abschließend darauf hingewiesen, dass grundsätzlich auch andere Arten der Verbindung, wie zum Beispiel Verschraubung bzw. Vernietung, vorzugsweise mit jeweils mehreren Bolzen, Verschweißen, Verstemmen oder dergleichen, zur Anbindung der Kopplungsanordnung 32 an die Schwenkwelle 18 oder/und das Antriebsorgan 34 eingesetzt werden können.

Mit der Ausgestaltung der Kopplungsanordnung mit zwei in Formschlusseingriff bringbaren Kopplungsteilen kann bei der Montage jedes der Kopplungsteile zunächst mit der zugeordneten Baugruppe, also der Abgasklappe oder dem Klappenantrieb, zusammengebaut werden. Danach kann der Klappenantrieb mit dem daran angebrachten zweiten Kopplungsteil an das bereits an der Abgasklappe montierte erste Kopplungsteil herangeführt werden, um den Eingriff herzustellen. Nachfolgend wird der Klappenantrieb beispielsweise durch Verschraubung festgelegt.

## Patentansprüche

1. Abgasklappe, insbesondere für den Abgasstrom einer Brennkraftmaschine, umfassend ein Klappenrohr (14), eine im Inneren des Klappenrohrs (14) an einer um eine Schwenkachse (A) drehbaren Schwenkwelle (18) getragene Klappenblende (16) sowie einen Schwenkantrieb (12) für die Schwenkwelle (18; 18a; 18b) mit einem Antriebsorgan (34), ferner umfassend eine das Antriebsorgan (34; 34a; 34b) mit der Schwenkwelle (18; 18a; 18b) zur gemeinsamen Drehung um die Schwenkachse (A) koppelnde Kopplungsanordnung (32; 32a; 32b), die Kopplungsanordnung (32; 32a; 32b) umfassend ein erstes Kopplungsteil (36; 36a; 36b) mit einem zur Ankopplung an die Schwenkwelle (18; 18a; 18b) ausgebildeten ersten Kopplungsbereich (42; 42a; 42b) und ein zweites Kopplungsteil (38; 38a; 38b) mit einem zur Ankopplung an das Antriebsorgan (34; 34a; 34b)ausgebildeten zweiten Kopplungsbereich (44; 44a; 44b), wobei im Kopplungszustand das erste Kopplungsteil (36; 36a; 36b) und das zweite Kopplungsteil (38; 38a; 38b) in Drehkopplungs-Formschlusseingriff miteinander stehen, **dadurch gekennzeichnet, dass** die beiden Kopplungsteile (36, 38; 36a, 38a; 36b, 38b) aus federelastischem Material aufgebaut sind und federelastisch derart in Richtung der Schwenkachse (A) aneinander abgestützt sind, dass der erste Kopplungsbereich (42; 42a; 42b) in Richtung auf die Schwenkwelle (18) zu vorgespannt ist und der zweite Kopplungsbereich (44; 44a; 44b) in Richtung auf das Antriebsorgan (34) zu vorgespannt ist und durch die Kopplungsanordnung (32a; 32b) die Schwenkwelle (18) in Richtung vom Antriebsorgan (34) weg vorgespannt ist

2. Abgasklappe nach Anspruch 1, **dadurch gekennzeichnet, dass** das erste Kopplungsteil (36; 36a; 36b) und das zweite Kopplungsteil (38; 38a; 38b) mit Blechmaterial, vorzugsweise Stahlblech oder Titanblech, ausgebildet sind.

3. Abgasklappe nach Anspruch 1 oder 2, **dadurch gekennzeichnet, dass** das erste Kopplungsteil (36; 36a; 36b) oder/und das zweite Kopplungsteil (38; 38a; 38b) einen dessen Kopplungsbereich (42, 44; 42a, 44a; 42b, 44b) bereitstellenden, vorzugsweise im Wesentlichen plattenartigen Körperbereich (40; 40a; 40b) und ausgehend von dem Körperbereich (40; 40a; 40b) und bezüglich des Körperbereichs (40; 40a; 40b) angewinkelt wenigstens zwei Formschlusseingriffsbereiche (50; 52; 50a, 52a; 58b) aufweist.

4. Abgasklappe nach Anspruch 3, **dadurch gekennzeichnet, dass** das erste Kopplungsteil (36; 36a) oder/und das zweite Kopplungsteil (38; 38a) zwei vom Körperbereich (40; 40a) sich voneinander weg erstreckende Formschlusseingriffsbereiche (50, 52; 50a, 52a) aufweist, vorzugsweise wobei die beiden Formschlusseingriffsbereiche (50, 52; 50a, 52a) sich bezüglich der Schwenkachse (A) in entgegengesetzten Richtungen vom Körperbereich (40; 40a) weg erstrecken.

5. Abgasklappe nach Anspruch 3 oder 4, **dadurch gekennzeichnet, dass** am ersten Kopplungsteil (36; 36a) oder/und am zweiten Kopplungsteil (38; 38a) wenigstens ein Formschlusseingriffsbereich (50; 50a) wenigstens eine Formschlusseingriffsaussparung (54; 54a) zum Formschlusseingriff eines Formschlusseingriffsvorsprungs (56; 56a) eines Formschlusseingriffsbereichs (52; 52a) des anderen Kopplungsteils (38, 36; 38a, 36a) aufweist, oder/und dass am ersten Kopplungsteil (36; 36a) oder/und am zweiten Kopplungsteil (38; 38a) wenigstens ein Formschlusseingriffsbereich (52; 52a) wenigstens einen Formschlusseingriffsvorsprung (56; 56a) zum Formschlusseingriff in eine Formschlusseingriffsaussparung (54; 54a) eines Formschlusseingriffsbereichs (50; 50a) des anderen Kopplungsteils (38, 36; 38a, 36a) aufweist.

6. Abgasklappe nach Anspruch 5, **dadurch gekennzeichnet, dass** ein Kopplungsteil von erstem Kopplungsteil (36; 36a) und zweitem Kopplungsteil (38; 38a) in seinen beiden Formschlusseingriffsbereichen (50, 52; 50a, 52a) jeweils wenigstens eine Formschlusseingriffsaussparung (54; 54a) aufweist und das andere Kopplungsteil von erstem Kopplungsteil (36; 36a) und zweitem Kopplungsteil (38; 38a) in seinen beiden Formschlusseingriffsbereichen (50, 52; 50a, 52a) jeweils wenigstens einen Formschlusseingriffsvorsprung (56; 56a) aufweist.

7. Abgasklappe nach Anspruch 6, **dadurch gekennzeichnet, dass** das erste Kopplungsteil (36a) und das zweite Kopplungsteil (38a) in jedem Formschlusseingriffsbereich (50a, 52a) wenigstens eine Formschlusseingriffsaussparung (54a) und wenigstens einen Formschlusseingriffsvorsprung (56a) aufweisen.

8. Abgasklappe nach Anspruch 7, **dadurch gekennzeichnet, dass** bei wenigstens einem Formschlusseingriffsbereich (50a, 52a) die wenigstens eine Formschlusseingriffsaussparung (54a) näher am Körperbereich (40a) des Kopplungsteils (36a, 38a) angeordnet ist als der wenigstens eine Formschlusseingriffsvorsprung (56a).

9. Abgasklappe nach Anspruch 5, **dadurch gekennzeichnet, dass** am ersten Kopplungsteil (36; 36a) und am zweiten Kopplungsteil (38; 38a) ein Formschlusseingriffsbereich (50; 50a) wenigstens eine Formschlusseingriffsaussparung (54; 54a) und der andere Formschlusseingriffsbereich (52; 52a) wenigstens einen Formschlusseingriffsvorsprung (56; 56a) aufweist, vorzugsweise wobei wenigstens eine Formschlusseingriffsaussparung (54) aufweisende Formschlusseingriffsbereiche (50) keinen Formschlusseingriffsvorsprung (56) aufweisen und wenigstens einen Formschlusseingriffsvorsprung (50) aufweisende Formschlusseingriffsbereiche (52) keine Formschlusseingriffsaussparung (54) aufweisen.

10. Abgasklappe nach einem der Ansprüche 5-9, **dadurch gekennzeichnet, dass** jeder Kopplungsbereich (50, 52; 50a, 52a) eine einzige Formschlusseingriffsaussparung (54; 54a) oder/und einen einzigen Formschlusseingriffsvorsprung (56; 56a) aufweist.

11. Abgasklappe nach Anspruch 3, **dadurch gekennzeichnet, dass** das erste Kopplungsteil (36b) oder/und das zweite Kopplungsteil (38b) sternartig ausgebildet ist mit einer Mehrzahl von mit gegenseitigem Abstand von dem Körperbereich (40b) sich weg erstreckenden Formschlusseingriffsbereichen (58b) und zwischen diesen Formschlusseingriffsbereichen (58b) gebildeten Formschlusseingriffsaussparungen (60b) zum Eingriff von Formschlusseingriffsbereichen (58b) des jeweils anderen Kopplungsteils.

12. Abgasklappe nach Anspruch 11, **dadurch gekennzeichnet, dass** die Formschlusseingriffsaussparungen (60b) sich in Richtung vom Körperbereich (40b) weg erweiternd ausgebildet sind, oder/und dass die Formschlusseingriffsbereiche (58b) sich in Richtung vom Körperbereich (40b) weg verjüngend ausgebildet sind.

13. Abgasklappe nach einem der Ansprüche 1-12, **dadurch gekennzeichnet, dass** die beiden Kopplungsteile (36, 38; 36a, 38a; 36b, 38b) zueinander im Wesentlichen identisch ausgebildet sind.

14. Abgasklappe nach einem der vorangehenden Ansprüche, **dadurch gekennzeichnet, dass** an der Schwenkwelle (18; 18a; 18b) eine erste Gegen-Formschluss-Kopplungsformation (48; 48a; 48b) und an dem ersten Kopplungsbereich (42; 42a; 42b) der Kopplungsanordnung (32; 32a; 32b) eine mit der ersten Gegen-Formschluss-Kopplungsformation (48; 48a; 48b) in Kopplungseingriff stehende erste Formschluss-Kopplungsformation (46; 46a; 46b) vorgesehen sind, und dass an dem Antriebsorgan (34; 34a, 34b) eine zweite Gegen-Formschluss-Kopplungsformation und an dem zweiten Kopplungsbereich der Kopplungsanordnung (32; 32a; 32b) eine mit der zweiten Gegen-Formschluss-Kopplungsformation in Kopplungseingriff stehende zweite Formschluss-Kopplungsformation vorgesehen sind, wobei vorzugsweise wenigstens eine Formschluss-Kopplungsformation (46; 46a; 46b) oder Gegen-Formschluss-Kopplungsformation (48; 48a; 48b) ein Mehrkant-Außenprofil oder Sternprofil und die jeweils zugeordnete Gegen-Formschluss-Kopplungsformation (48; 48a; 48b) oder Formschluss-Kopplungsformation (46; 46a; 46b) ein komplementäres Mehrkant-Innenprofil oder Sternprofil aufweist.

15. Abgasklappe nach Anspruch 14, **dadurch gekennzeichnet, dass** die erste Gegen-Formschluss-Kopplungsformation (48; 48a; 48b) sich in Richtung auf das Antriebsorgan (34) zu verjüngend ausgebildet ist, oder/und dass die zweite Gegen-Formschluss-Kopplungsformation sich in Richtung auf die Schwenkwelle (18) zu verjüngend ausgebildet ist.

## Claims

1. Exhaust gas flap, especially for the exhaust gas stream of an internal combustion engine, comprising a flap tube (14), a flap diaphragm (16), which is carried in the interior of the flap tube (14) on a pivot shaft (18) rotatable about a pivot axis (A), as well as a pivot drive (12) for the pivot shaft (18; 18a; 18b) with a drive element (34), further comprising a coupling device (32; 32a; 32b) coupling the drive element (34; 34a; 34b) to the pivot shaft (18; 18a; 18b) for a joint rotation about the pivot axis (A), the coupling device (32; 32a; 32b) comprising a first coupling part (36; 36a; 36b) with a first coupling area (42; 42a; 42b) configured for coupling with the shaft (18; 18a; 18b) and a second coupling part (38; 38a; 38b) with a second coupling area (44; 44a; 44b) configured for coupling with the drive element (34; 34a; 34b), wherein in the coupling state the first coupling part (36; 36a; 36b) and the second coupling part (38; 38a; 38b) are in a rotary coupling positive-locking meshing state with one another, **characterized in that** the two coupling parts (36; 38; 36a, 38a; 36b, 38b) are made of a resilient material and are resiliently supported on one another in the direction of the pivot axis (A) in such a way that the first coupling area (42; 42a; 42b) is prestressed towards the pivot shaft (18) and that the second coupling area (44; 44a; 44b) is prestressed towards the drive element (34) and **in that** the pivot shaft (18) is prestressed by the coupling device (32a; 32b) in a direction away from the drive element (34).

2. Exhaust gas flap in accordance with claim 1, **characterized in that** the first coupling part (36; 36a, 36b) and the second coupling part (38; 38a; 38b) are made of a sheet metal material, preferably steel sheet or titanium sheet.

3. Exhaust gas flap in accordance with claim 1 or 2, **characterized in that** the first coupling part (36; 36a; 36b) or/and the second coupling part (38; 38a; 38b) has a preferably essentially sheet-shaped body area (40; 40a; 40b) providing its coupling area (42, 44; 42a, 44a; 42b, 44b) and, starting from the body area (40; 40a; 40b) and bent at an angle in relation to the body area (40; 40a; 40b), at least two positive-locking meshing areas (50; 52; 50a; 52a; 58b).

4. Exhaust gas flap in accordance with claim 3, **characterized in that** the first coupling part (36; 36a) or/and the second coupling part (38; 38a) has two positive-locking meshing areas (50, 52; 50a, 52a) extending away from one another from the body area (40; 40a), preferably wherein the two positive-locking meshing areas (50, 52; 50a, 52a) extend in opposite directions from the body area (40; 40a) in relation to the pivot axis (A).

5. Exhaust gas flap in accordance with claim 3 or 4, **characterized in that** at least one positive-locking meshing area (50; 50a) at the first coupling part (36; 36a) or/and at the second coupling part (38; 38a) has at least one positive-locking meshing recess (54; 54a) for the positive-locking meshing of a positive-locking meshing projection (56; 56a) of a positive-locking meshing area (52; 52a) of the other coupling part (38, 36; 38a, 36a), or/and that at least one positive-locking meshing area (52; 52a) at the first coupling part (36; 36a) or/and at the second coupling part (38; 38a) has at least one positive-locking meshing projection (56; 56a) for the positive-locking meshing with a positive-locking meshing recess (54; 54a) of a positive-locking meshing area (50; 50a) of the other coupling part (38, 36; 38a, 36a).

6. Exhaust gas flap in accordance with claim 5, **characterized in that** a coupling part of the first coupling part (36; 36a) and of the second coupling part (38; 38a) has in its two positive-locking meshing areas (50, 52; 50a, 52a) at least one positive-locking meshing recess (54; 54a) each and the other coupling part of the first coupling part (36; 36a) and of the second coupling part (38; 38a) has at least one positive-locking meshing projection (56; 56a) each in its two positive-locking meshing areas (50, 52; 50a, 52a).

7. Exhaust gas flap in accordance with claim 6, **characterized in that** the first coupling part (36a) and the second coupling part (38a) have at least one positive-locking meshing recess (54a) and at least one positive-locking meshing projection (56a) in each positive-locking meshing area (50a, 52a).

8. Exhaust gas flap in accordance with claim 7, **characterized in that** the at least one positive-locking meshing recess (54a) is arranged closer to the body area (40a) of the coupling part (36a, 38a) than is the at least one positive-locking meshing projection (56a) in at least one positive-locking meshing area (50a, 52a).

9. Exhaust gas flap in accordance with claim 5, **characterized in that** at the first coupling part (36; 36a) and at the second coupling part (38; 38a), a positive-locking meshing area (50; 50a) has at least one positive-locking meshing recess (54; 54a) and the other positive-locking meshing area (52; 52a) has at least one positive-locking meshing projection (56; 56a), preferably wherein positive-locking meshing areas (50) having at least one positive-locking meshing recess (54) have no positive-locking meshing projection (56) and positive-locking meshing areas (52) having at least one positive-locking meshing projection (50) have no positive-locking meshing recess (54).

10. Exhaust gas flap in accordance with one of the claims 5-9, **characterized in that** each coupling area (50, 52; 50a, 52a) has a single positive-locking meshing recess (54; 54a) or/and a single positive-locking meshing projection (56; 56a).

11. Exhaust gas flap in accordance with claim 3, **characterized in that** the first coupling part (36b) or/and the second coupling part (38b) has a star-shaped configuration with a plurality of positive-locking meshing areas (58b) extending at mutually spaced locations away from the body area (40b) and meshing recesses (60b) formed between these positive-locking meshing areas (58b) for the meshing of positive-locking meshing areas (58b) of the respective other coupling part.

12. Exhaust gas flap in accordance with claim 11, **characterized in that** the positive-locking meshing recesses (60b) are configured as extending in the direction away from the body area (40b), or/and that the positive-locking meshing areas (58b) are configured as tapering in the direction away from the body area (40b).

13. Exhaust gas flap in accordance with one of the claims 1-12, **characterized in that** the two coupling parts (36, 38; 36a, 38a; 36b, 38b) have an essentially identical configuration in relation to one another.

14. Exhaust gas flap in accordance with one of the preceding claims, **characterized in that** a first opposite positive-locking coupling formation (48; 48a; 48b) is provided on the pivot shaft (18; 18a; 18b) and a first positive-locking coupling formation (46; 46a; 46b) that is in a coupling meshing state with the first opposite positive-locking coupling formation (48; 48a; 48b) is provided on the first coupling area (42; 42a; 42b) of the coupling device (32; 32a; 32b), and that a second opposite formation is provided on the drive element (34; 34a; 34b) and a second positive-locking coupling formation that is in a coupling meshing state with the second opposite positive-locking coupling formation is provided on the second coupling area of the coupling device (32; 32a; 32b), wherein at least one positive-locking coupling formation (46; 46a; 46b) or opposite positive-locking coupling formation (48; 48a; 48b) preferably has a polygonal outer profile or star profile and the respective associated opposite positive-locking coupling formation (46; 46a; 46b) has a complementary polygonal inner profile or star profile.

15. Exhaust gas flap in accordance with claim 14, **characterized in that** the first opposite positive-locking coupling formation (48; 48a; 48b) is configured as tapering in the direction of the drive element (34), or/and that the second opposite positive-locking coupling formation is configured as tapering in the direction of the pivot shaft (18).

## Revendications

1. Clapet de gaz d'échappement, en particulier pour le courant de gaz d'échappement d'un moteur à combustion interne, comprenant un tube de clapet (14), un diaphragme de clapet (16) supporté à l'intérieur du tube de clapet (14) à un arbre de pivotement (18) pivotable autour d'un axe de pivotement (A) ainsi qu'un entraînement de pivotement (12) pour l'arbre de pivotement (18 ; 18a ; 18b) avec un membre d'entraînement (34), comprenant en outre un arrangement d'accouplement (32 ; 32a ; 32b) accouplant le membre d'entraînement (34 ; 34a ; 34b) avec l'arbre de pivotement (18 ; 18a ; 18b) pour une rotation commune autour de l'axe de rotation (A), l'arrangement d'accouplement (32 ; 32a ; 32b) comprenant une première pièce d'accouplement (36 ; 36a ; 36b) avec une première région d'accouplement (42 ; 42a ; 42b) adaptée pour l'accouplement à l'arbre de pivotement (18 ; 18a ; 18b) et une deuxième pièce d'accouplement (38 ; 38a ; 38b) avec une deuxième région d'accouplement (44 ; 44a ; 44b) adaptée pour l'accouplement au membre d'entraînement (34 ; 34a ; 34b), où dans l'état d'accouplement la première pièce d'accouplement (36 ; 36a ; 36b) et la deuxième pièce d'accouplement (38 ; 38a ; 38b) sont en engagement de complémentarité de forme d'accouplement rotatif, **caractérisé en ce que** les deux pièces d'accouplement (36, 38 ; 36a , 38a ; 36b, 38b) sont faites d'un matériau résilient et sont supportées l'une à l'autre de manière résiliente dans la direction de l'axe de pivotement (A), de sorte que la première région d'accouplement (42 ; 42a ; 42b) est précontrainte dans le sens de l'arbre de pivotement (18) et que la deuxième région d'accouplement (44 ; 44a ; 44b) est précontrainte dans le sens du membre d'entraînement (34) et **en ce que** l'arbre de pivotement (18) est précontrainte dans le sens opposé au membre d'entraînement (34) par l'arrangement d'accouplement (32a ; 32b).

2. Clapet de gaz d'échappement selon la revendication 1, **caractérisé en ce que** la première pièce d'accouplement (36 ; 36a ; 36b) et la deuxième pièce d'accouplement (38 ; 38a ; 38b) sont adaptées avec du matériau de tôle, de préférence de la tôle d'acier ou de la tôle de titane.

3. Clapet de gaz d'échappement selon la revendication 1 ou 2, **caractérisé en ce que** la première pièce d'accouplement (36 ; 36a ; 36b) ou/et la deuxième pièce d'accouplement (38 ; 38a ; 38b) comprennent une région de corps (40 ; 40a ; 40b) de préférence essentiellement en forme de plaque, prévoyant sa région d'accouplement (42, 44 ; 42a, 44a ; 42b, 44b), et, en partant de la région de corps (40 ; 40a ; 40b) incliné par rapport à la région de corps (40 ; 40a ; 40b) au moins deux régions d'engagement de complémentarité de forme (50 ; 52 ; 50a, 52a ; 58b).

4. Clapet de gaz d'échappement selon la revendication 3, **caractérisé en ce que** la première pièce d'accouplement (36 ; 36a) ou/et la deuxième pièce d'accouplement (38 ; 38a) comprennent deux régions d'engagement de complémentarité de forme (50 ; 52 ; 50a, 52a) s'éloignant de la région de corps (40 ; 40a), où les deux régions d'engagement de complémentarité de forme (50 ; 52 ; 50a, 52a) s'étendent de la région de corps (40 ; 40a) dans des sens opposés par rapport à l'axe de pivotement (A).

5. Clapet de gaz d'échappement selon la revendication 3 ou 4, **caractérisé en ce qu'**à première pièce d'accouplement (36 ; 36a) ou/et à la deuxième pièce d'accouplement (38 ; 38a) au moins une région d'engagement de complémentarité de forme (50 ; 50a) comprend au moins une encoche de complémentarité de forme (54 ; 54a) pour un engagement de complémentarité de forme d'une projection de complémentarité de forme (56 ; 56a) d'une région d'engagement de complémentarité de forme (52 ; 52a) de l'autre pièce d'accouplement (38, 36 ; 38a, 36a), ou/et **en ce qu'**à la deuxième pièce d'accouplement (38 ; 38a) au moins une région d'engagement de complémentarité de forme (52 ; 52a) comprend au moins une projection d'engagement de complémentarité de forme (56 ; 56a) pour un engagement de complémentarité de forme dans une encoche de complémentarité de forme (54 ; 54a) d'une région d'engagement de complémentarité de forme (50 ; 50a) de l'autre pièce d'accouplement (38, 36 ; 38a, 36a).

6. Clapet de gaz d'échappement selon la revendication 5, **caractérisé en ce qu'**une pièce d'accouplement parmi la première pièce d'accouplement (36 ; 36a) et la deuxième pièce d'accouplement (38 ; 38a) comprend dans ses deux régions d'engagement de complémentarité de forme (50, 52 ; 50a, 52a) respectivement au moins une encoche de complémentarité de forme (54 ; 54a) et **en ce que** l'autre pièce d'accouplement parmi la première pièce d'accouplement (36 ; 36a) et la deuxième pièce d'accouplement (38 ; 38a) comprend dans ses deux régions d'engagement de complémentarité de forme (50, 52 ; 50a, 52a) respectivement au moins une projection d'engagement de complémentarité de forme (56 ; 56a).

7. Clapet de gaz d'échappement selon la revendication 6, **caractérisé en ce que** la première pièce d'accouplement (36a) et la deuxième pièce d'accouplement (38a) comprennent dans chaque région d'engagement de complémentarité de forme (50a, 52a) au moins une encoche de complémentarité de forme (54a) et au moins une projection d'engagement de complémentarité de forme (56a).

8. Clapet de gaz d'échappement selon la revendication 7, **caractérisé en ce que** dans au moins une région d'engagement de complémentarité de forme (50a, 52a) ladite au moins une encoche de complémentarité de forme (54a) est arrangée plus proche de la région de corps (40a) de la pièce d'accouplement (36a, 38a) que ladite au moins une projection d'engagement de complémentarité de forme (56a).

9. Clapet de gaz d'échappement selon la revendication 5, **caractérisé en ce qu'**à la première pièce d'accouplement (36 ; 36a) et à la deuxième pièce d'accouplement (38 ; 38a) une région d'engagement de complémentarité de forme (50, 50a) comprend au moins une encoche de complémentarité de forme (54 ; 54a) et l'autre région d'engagement de complémentarité de forme (52, 52a) comprend au moins une projection d'engagement de complémentarité de forme (56 ; 56a), où de préférence des régions d'engagement de complémentarité de forme (50) comprenant au moins une encoche de complémentarité de forme (54) ne comprennent pas de projection d'engagement de complémentarité de forme (56) et où des régions d'engagement de complémentarité de forme (52) comprenant au moins une projection d'engagement de complémentarité de forme (50) ne comprennent pas d'encoche de complémentarité de forme (54).

10. Clapet de gaz d'échappement selon une des revendications 5-9, **caractérisé en ce que** chaque région d'accouplement (50, 52 ; 50a, 52a) comprend une seule encoche de complémentarité de forme (54 ; 54a) ou/et une seule projection d'engagement de complémentarité de forme (56 ; 56a).

11. Clapet de gaz d'échappement selon la revendication 3, **caractérisé en ce que** la première pièce d'accouplement (36b) ou/et la deuxième pièce d'accouplement (38b) est adaptée sous forme d'étoile avec une pluralité de régions d'engagement de complémentarité de forme (58b) espacées s'étendant de la région de corps (40b) et avec des encoches de complémentarité de forme (60b) formées entre lesdites régions d'engagement de complémentarité de forme (58b) pour l'engagement des régions d'engagement de complémentarité de forme (58b) de l'autre pièce d'accouplement respectif.

12. Clapet de gaz d'échappement selon la revendication 11, **caractérisé en ce que** les encoches de complémentarité de forme (60b) sont adaptées en s'élargissant dans un sens s'éloignant de la région de corps (40b), ou/et **en ce que** les régions d'engagement de complémentarité de forme (58b) sont adaptées en se rajeunissant dans un sens s'éloignant de la région de corps (40b).

13. Clapet de gaz d'échappement selon une des revendications 1-12, **caractérisé en ce que** les deux pièces d'accouplement (36, 38 ; 36a, 38a ; 36b, 38b) sont adaptées de manière essentiellement identique l'une à l'autre.

14. Clapet de gaz d'échappement selon une des revendications précédentes, **caractérisé en ce qu'**une première contre-formation d'accouplement de complémentarité de forme (48 ; 48a ; 48b) est prévue à l'arbre de pivotement (18 ; 18a ; 18b) et **en ce qu'**une première formation d'accouplement de complémentarité de forme (46 ; 46a ; 46b) en engagement avec la première contre-formation d'accouplement de complémentarité de forme (48 ; 48a ; 48b) est prévue à la première région d'accouplement (42 ; 42a ; 42b) de l'arrangement d'accouplement (32 ; 32a ; 32b), et **en ce qu'**une deuxième contre-formation d'accouplement de complémentarité de forme est prévue au membre d'entraînement (34 ; 34a ; 34b) et **en ce qu'**une deuxième formation d'accouplement de complémentarité de forme en engagement avec la deuxième contre-formation d'accouplement de complémentarité de forme est prévue à la deuxième région d'accouplement de l'arrangement d'accouplement (32 ; 32a ; 32b), où de préférence au moins une formation d'accouplement de complémentarité de forme (46 ; 46a ; 46b) ou contre-formation d'accouplement de complémentarité de forme (48 ; 48a ; 48b) ont un profil externe polygonal ou un profil en étoile et où la contre-formation d'accouplement de complémentarité de forme (48 ; 48a ; 48b) ou la formation d'accouplement de complémentarité de forme (46 ; 46a ; 46b) associée ont un profil interne polygonal complémentaire ou un profil en étoile.

15. Clapet de gaz d'échappement selon la revendication 14, **caractérisé en ce que** la première contre-formation d'accouplement de complémentarité de forme (48 ; 48a ; 48b) est adaptée en se rajeunissant dans un sens du membre d'entraînement (34), ou/et **en ce que** la deuxième contre-formation d'accouplement de complémentarité de forme est adaptée en se rajeunissant dans un sens de l'arbre de pivotement (18).
